# EUROPÄISCHE PATENTSCHRIFT

(11) **EP 1 447 531 B1**
(45) Veröffentlichungstag und Bekanntmachung des Hinweises auf die Patenterteilung: **13.12.2006**
(21) Anmeldenummer: 04000598.5
(22) Anmeldetag: 14.01.2004
(51) Int. Cl.: F01M 13/02, F01M 13/04

(54) **Kurbelgehäuseentlüftungsventil mit integriertem Zyklonabschneider**
Blowby gas valve with integrated cyclone separator
Soupape pour un dispositif de gaz du carter ayant un separateur à cyclone integré

(30) Priorität: 14.01.2003 DE 10301028
(43) Veröffentlichungstag der Anmeldung: 18.08.2004
(73) Patentinhaber: Alfmeier Präzision AG Baugruppen und Systemlösungen, 91757 Treuchtlingen (DE)
(72) Erfinder: Zapf, Armin, 91413 Neustadt/A. (DE)
(74) Vertreter: Mörtel & Höfner

(56) Entgegenhaltungen:
- DE-A- 3 152 747
- DE-A- 19 700 733
- DE-A- 19 838 247
- US-A- 5 536 289

## Beschreibung

Die Erfindung betrifft ein Kurbelgehäuseentlüftungsventil mit integriertem Zyklonabscheider. Ein solches Ventil ist beispielsweise aus der DE 196 04 708 A1 bekannt. In das Kurbelgehäuse eines Verbrennungsmotors dringen z.B. aufgrund von Undichtigkeiten der Kolbenringe Abgase, teil- oder unverbrannter Kraftstoff usw. ein. Damit diese teils umweltschädlichen Stoffe nicht z.B. über Wellendichtungen in die Umwelt gelangen, wird im Kurbelgehäuse ein Unterdruck gegenüber der Motorumgebung aufrechterhalten und das Kurbelgehäuse durchlüftet. Das abgeführte Kurbelgehäusegas wird der Ansaugluft beigemischt und so der Motorverbrennung zugeführt.

Im Kurbelgehäusegas ist Motorschmieröl enthalten. Um den Ölverbrauch des Motors niedrig zu halten und Probleme bei der Abgasreinigung, insbesondere in einem nachgeschalteten Abgaskatalysator zu vermeiden, darf möglichst kein Öl der Verbrennung zugeführt werden. Das Kurbelgehäusegas durchläuft deshalb zunächst einen Ölabscheider, der an seinem Ausgang nahezu ölfreies Gas bereitstellt und das abgeschiedene Ö1 wieder dem Ölsumpf des Motors zuführt.

Dem Ölabscheider ist stromabwärts ein Druckregler nachgeschaltet, der den Druck im Kurbelgehäuse auf einen Minimalwert begrenzt. Hierdurch wird zum Beispiel vermieden, dass bei zu starkem Unterdruck im Kurbelgehäuse über Wellendichtungen oder Kolbenringe zusätzliche Stoffe ins Kurbelgehäuse eingesaugt werden.

Bisher werden zur Druckregelüng und Ölabscheidung zwei getrennte Bauteile oder kombinierte Einheiten verwendet.

Eine entsprechend kombinierte Einheit ist z.B. aus der DE 197 07 597 A1 bekannt. Beide Einzelteile, also sowohl das Zyklon sowie das Entlüftungsventil sind in herkömmlicher Weise funktional getrennt voneinander aufgebaut, und über Zwischenschaltung einer Trennwand bzw. eines Zwischenrings flächig aneinander gesetzt, um ein einziges Gesamtbauteil zu bilden. Am , Zwischenring, also der Trennstelle beider Bauteile, tritt die vom Zyklonabscheider gereinigte Luft durch eine Durchbrechung in der Trennwand in die Ventilkammer des Entlüftungsventils über.

Die Nachteile dieser und anderer bisheriger Lösungen sind unter anderem das große Bauvolumen, das im allgemeinen zu einer großen Bauteiloberfläche führt. Hierdurch ist schwer eine thermische Isolierung des Bauteils möglich, was zum Beispiel im Winter zum Einfrieren der Kondensate im Ölabscheider und Versagen der gesamten Einheit führen kann. Außerdem sind die Bauteile aufgrund ihrer komplizierten Formgebung oft aus mehreren Einzelteilen gefertigt, was viele abzudichtende Fügestellen zur Folge hat. Hierdurch ist schwer zu gewährleisten, dass keine Schadstoffe aus den Bauteilen in die Umwelt austreten.

Aufgabe der Erfindung ist es, ein Kurbelgehäuse-Entlüftungsventil mit integrierter Druckregel- und Ölabscheideeinheit anzugeben, die wenige abzudichtende Fügestellen und eine kompakte Bauweise aufweist. Die Aufgabe wird gelöst durch ein Kurbelgehäuse-Entlüftungsventil mit den Merkmalen des Patentanspruches 1. Danach enthält ein Kurbelgehäuse-Entlüftungsventil eine Ventilkammer, die an einer Seite von einer Membran und an der gegenüberliegenden Seite von einer Trennwand begrenzt ist. Die Trennwand trennt die Ventilkammer von einem Zyklonabscheider. Der Zyklonabscheider weist einen Gaseinlass auf, der an ein Kurbelgehäuse anschließbar ist. Der Zyklonabscheider weist einen Gasauslass auf, der über einen Leitkanal mit der Ventilkammer verbunden ist. Nahe dem Gasauslass weist der Zyklonabscheider einen Ölauslass auf, der an einen Ölrücklauf anschließbar ist. Ein Saugkanal durchdringt den Zyklonabscheider und ist an seinem einen Ende an eine Unterdruckquelle anschließbar. Mit seinem zu einem Ventilsitz ausgebildeten anderen Ende ragt der Saugkanal in die Ventilkammer. Der Ventilsitz wirkt mit der Membran zusammen, wobei die Membran in Öffnungsrichtung federbelastet ist.

Da der Zyklonabscheider und die Ventilkammer direkt benachbart sind und der Saugkanal den Zyklonabscheider durchdringt, kann das gesamte Ventil in einem Gehäuse liegen, welches zum Beispiel als einteiliges Spritzgussteil herstellbar ist. Die Trennwand ist in das Spritzgussteil nachträglich einsetzbar. Hierdurch entsteht an der Ventilaußenwand keine weitere abzudichtende Fügestelle mit Kontakt zur Umgebung des Ventils. Die Dichtheitsanforderung an die eingesetzte Trennwand ist gering, da zwischen Zyklonabscheider und Ventilkammer kaum ein Druckunterschied herrscht. Die einzige Fügestelle mit Dichtheitsanforderungen gegenüber der Umwelt entsteht durch Anbringen der Membran an der einen Seite der Ventilkammer. Da wesentliche Teile des Ventils in einem einzigen Bauteil integrierbar sind, reduziert sich die Gesamtzahl der Einzelteile des Ventils. Die Anordnung von Zyklonabscheider, Ventilkammer und Saugkanal führt zu geometrisch einfachen Bauteilen und zu kleinem Bauvolumen des gesamten Ventils.

In einer vorteilhaften Ausführungsform weist das Ventil einen im wesentlichen hohlkegelförmigen Zyklonabscheider auf. Der Zyklonabscheider ist so an der Ventilkammer angeordnet, dass die Kegelbasis der Ventilkammer zugewandt ist und die Mittellängsachse des Kegels im wesentlichen senkrecht auf der Membran steht. Hierdurch ergibt sich eine geometrisch weiter vereinfachte Form des Ventils. Der Zyklonabscheider mit angeformter Ventilkammer und angeformtem Saugkanal kann spritzgusstechnisch unaufwendig hergestellt werden.

In einer weiteren Ausführungsform ist der Saugkanal im wesentlichen koaxial zur Mittellängsachse des Kegels angeordnet. So kann der in den Zyklonabscheider eintretende Gasstrom ungehindert den Saugkanal umkreisen, was zu einer effektiven Ölabscheidung im Zyklon führt.

In einer weiteren Ausführungsform ist der Saugkanal koaxial innerhalb des Leitkanals angeordnet, wobei die Trennwand Durchbrechungen aufweist, die mit dem Leitkanal fluidisch verbunden sind. Die koaxiale Anordnung von Leit- und Saugkanal ist platzsparend und vereinfacht die Herstellung des Ventils weiter. Die Durchbrechungen in der Trennwand für den Leitkanal sind fertigungstechnisch leicht zu realisieren.

Eine weitere Ausführungsform der Erfindung sieht vor, dass der Leitkanal von einem Rohr umgrenzt ist, das an seiner der Ventilkammer zugewandten Stirnseite mit der Trennwand verbunden ist. Die Trennwand und das Rohr bilden so ein einziges Bauteil, das leicht herstellbar und handhabbar ist und beim Zusammenbau des Ventils einfach in das Gehäuse einsetzbar ist. Die Anzahl der Einzelteile des Ventils wird dadurch weiter reduziert.

Eine weitere Ausführungsform der Erfindung sieht eine den Ventilsitz umfassende Schraubenfeder vor, die einerseits die Federbelastung der Membran bewerkstelligt und sich andererseits an der Trennwand abstützt. Nach der Montage des Ventils wird die Trennwand durch die Feder in ihrer Einbauposition gehalten, weshalb keine zusätzlichen Maßnahmen zur Befestigung der Trennwand im Ventil nötig sind.

Eine weitere Ausführungsform der Erfindung sieht zwischen dem äußeren Rand der Trennwand und dem Ventilgehäuse eine Labyrinthdichtung vor. Die Labyrinthdichtung kann durch bei der Fertigung der Bauteile leicht realisierbare Nuten und Federn ausgeführt sein, die beim Zusammenbau des Ventils ineinander greifen. Die Dichtwirkung der Labyrinthdichtung entsteht während der ersten Betriebsphase des Kurbelgehäuseentlüftungsventils selbsttätig, wenn ölhaltige Gase vom Zyklonabscheider her in die Labyrinthdichtung eindringen und die eingebrachten Ölpartikel den labyrinthförmigen Spalt der Dichtung dauerhaft zusetzen. Durch diese Maßnahme werden zusätzliche Dichtringe oder Dichtmasse vermieden.

Für eine weitere Beschreibung der Erfindung wird auf die Ausführungsbeispiele der Zeichnung verwiesen. Es zeigen:
- Fig. 1: einen Schnitt durch ein Kurbelgehäuseentlüftungsventil in einer schematischen Prinzipdarstellung,
- Fig. 2: ein aus einer Trennwand und einem daran angesetzten Rohr bestehendes Bauteil des Ventils von Fig. 1 in einer perspektivischen Prinzipdarstellung.

Das in Fig. 1 dargestellte Kurbelgehäuseentlüftungsventil weist als Hauptbestandteile einen kegel- bzw. trichterförmigen Zyklonabscheider 2 und einen Druckregler 4 auf. Die Wand bzw. das Gehäuse 28 des Zyklonabscheiders ist im Bereich seines Endes von einem Gaseinlass 6 und im Bereich seines verengten Endes von einem Ölauslass 8 durchbrochen. Der Gaseinlass 6 mündet in einen angeformten Stutzen 10, auf den eine Anschlussleitung 12 aufgeschoben ist, die zum Kurbelgehäuse eines Motors (nicht dargestellt) führt. Der Ölauslass 8 mündet in einen Stutzen 14, auf den eine Anschlussleitung 16 aufgesteckt ist, die zum Ölsumpf des Motors führt. Der Zyklonabscheider 2 ist koaxial zu seiner Mittellängsachse 5 von einem rohrförmigen Saugkanal 14 durchdrungen, dessen eines Ende 19 sich aus dem Gehäuse 28 heraus erstreckt und in einen Stutzen 17 mündet. Auf diesen ist eine Anschlussleitung 18 aufgesteckt, die zum Saugrohr (nicht dargestellt) des Motors führt.

Am anderen Ende 20 verjüngt sich der Saugkanal 14 kegelförmig zu einem Ventilsitz 24. Der verjüngte Kanalabschnitt geht mit einer sich radial erstreckenden Anschlagschulter 22 in den nicht verjüngten Kanalabschnitt über. Die Anschlagschulter 22 ist koaxial zur Mittellängsachse 5 und in einer senkrecht zu dieser verlaufenden Ebene angeordnet. Am verengten Ende des Gehäuses 28 ist eine von Saugkanal 14 durchsetzte und mit ihrem Rand an dessen Außenumfangsfläche anliegende Öffnung 29 vorhanden.

Das weite Ende des Zyklonabscheiders 2 wird von einem zylinderförmigen Längsabschnitt 31 gebildet, der stirnseitig von einem Gehäusedeckel verschlossen ist. In dem Längsabschnitt ist eine Trennwand 32 vorhanden, die sich quer zur Mittellängsachse 5 und über den gesamten Innenquerschnitt des Längsabschnitts erstreckt. Die Trennwand 32 ist mit Axialabstand zum Gehäusedeckel 56 angeordnet. Der von dem Gehäuse 28, der Trennwand 32 und dem Gehäusedeckel umgrenzte Raum bildet eine Ventilkammer 30. In der Trennwand ist eine zentrale Öffnung 33 vorhanden, die vom Ende 20 des Saugkanals 14 durchgriffen ist. Der Rand der Öffnung 33 stützt sich auf der Anschlagschulter 22, der Rand der kreisförmigen Trennwand 32 auf einem Ringflansch 37 ab, welcher sich von der Innenwandung des Längsabschnitts 31 radial nach innen erstreckt.

An der dem Ende 19 des Saugkanals 14 zugewandten Seite der Trennwand 32 ist ein Rohr 34 mit seiner einen Stirnseite 36 angeformt. Das Rohr 34 umfasst den Saugkanal 14 koaxial und mit Radialabstand, wobei der zwischen dem Saugkanal 14 und dem Rohr vorhandene Ringraum einen im Folgenden mit Leitkanal 40 bezeichneten weiteren Kanal bildet. Der Leitkanal 40 ist an seinem der Trennwand zugewandten Ende über Durchbrechungen 44 in der Trennwand 32 mit der Ventilkammer 30 fluidisch verbunden. Das Rohr 34 endet mit Axialabstand vor der Öffnung 29 des Gehäuses 20. Die von der Trennwand 32 abgewandten Stirnseite des Rohres 34 und der Wand 38 des Saugkanals 14 vorhandene Ringöffnung bildet einen Gasauslass 42.

Am kreisförmigen Rand 46 der Trennwand 32 sind an dieser kreisförmig umlaufende Federn 48 konzentrisch zur Mittellängsachse 5 angeformt. Am Ringflansch 37 sind korrespondierend zu den Federn 48 umlaufende Nuten 50 angeformt, in die die Federn 48 eingreifen. Die Federn 48 und Nuten 50 wirken nach Art einer Labyrinthdichtung zusammen und dichten den Zyklonabscheider 2 gegenüber der Ventilkammer 30 ab.

Auf Stirnseite des Längsabschnitts 52 liegt eine elastische kreisrunde Membran 54 mit ihrem Randbereich auf. Durch den Gehäusedeckel 56, der mit Aussparungen 58 am Gehäuse 28 angebrachte Rastnasen 60 hintergreift, ist die Membran 54 auf der Stirnseite 52 mechanisch fest und dichtend aufgepresst. Der Gehäusedeckel 56 weist eine Öffnung 62 auf, die den zwischen Membran 54 und Gehäusedeckel 56 vorhandenen Spaltraum mit der Atmosphäre verbindet.

Eine Schraubenfeder 64 beaufschlagt die Membran 54 federnd in Richtung vom Ventilsitz 24 weg, also in Öffnungsrichtung des Ventils. Die Schraubenfeder 64 stützt sich hierzu an der Trennwand 32 ab und drückt diese gegen die Anschlagschulter 22. Gleichzeitig werden durch die Schraubenfeder 64 die Federn 48 in die Nuten 50 gedrückt.

Die Funktionsweise des Kurbelgehäuseentlüftungsventils ist die Folgende: In Richtung 100 strömt der vom Kurbelgehäuse kommende und mit Ölpartikeln durchsetzte Strom von Kurbelgehäusegas in den Zyklonabscheider 2 ein. In einer spiralförmigen Bahn strömt das Öl-Gasgemisch an der Innenwand 102 des Zyklonabscheiders in Richtung des Gasauslasses 42 und umkreist das Rohr 34. Hierbei schlagen sich durch die auftretenden Zentrifugalkräfte an der Innenwand 102 des Zyklonabscheiders 2 Öltröpfchen nieder, die entlang der Innenwand 102 zum Ölauslass 8 strömen.

Während der ersten Betriebsphase des Kurbelgehäuse-Entlüftungsventils strömt ölpartikelführendes Kurbelgehäusegas ein Stück weit in die Labyrinthdichtung, also die Zwischenräume zwischen den Federn 48 und den Nuten 50. Die Zwischenräume werden hierdurch dauerhaft durch Öl zugesetzt, so dass fortan kein ölführendes Gas vom Zyklonabscheider 2 durch die Labyrinthdichtung in die Ventilkammer 30 eindringen kann.

Das an der Innenwand 102 abgeschiedene Öl strömt in Richtung 103 zurück zum Ölsumpf des Motors. Da in der Ventilkammer 30 ein geringfügig kleinerer Druck als im Ölsumpf herrscht, nimmt das von Öl größtenteils befreite Gas den Weg entlang der Richtung 104. Es strömt durch den Leitkanal 40 in die Ventilkammer 30. Vom Saugrohr des nicht dargestellten Motors her ist der Saugkanal 14 mit Unterdruck beaufschlagt, so dass das Gas von der Ventilkammer 30 in Richtung 106 durch den Ventilsitz 24 aus der Ventilkammer 30 ausströmt und so der Ansaugluft des nichtdargestellten Motors wieder zugeführt wird.

Die Schraubenfeder 64 ist derart dimensioniert, dass beim Überschreiten einer bestimmten Druckdifferenz zwischen der Ventilkammer 30 und dem Saugkanal 14 sich die Membran 54 in Richtung 108 dichtend gegen den Ventilsitz 24 legt und die Öffnung 110 des Saugkanals 14 verschließt. Die Dämpfung der Membran 54 beim Verschließen bzw. Freigeben des Saugkanals 14 ist durch den Querschnitt der Öffnung 62 vorgebbar. Dadurch wird nämlich Menge der Luft bestimmt, die maximal pro Zeiteinheit durch die Öffnung 62 in den Zwischenraum zwischen Membran 54 und Gehäusedeckel 56 ein- oder aus diesem ausströmen kann.

Fig. 2 zeigt in perspektivischer Darstellung ein aus der Trennwand 32 und dem Rohr 34 zusammengesetztes Bauteil mit den Durchbrechungen 44, durch dessen Öffnung 33 im Montagezustand das sich verjüngende Ende mit dem Ventilsitz 24 des Saugkanals 14 ragt. Auf der in Fig. 2 nicht sichtbaren Unterseite der Trennwand 32 sind im Bereich deren Randes 46 die kreisförmig umlaufenden Federn 48 angeformt.

### Bezugszeichenliste

- 2: Zyklonabscheider
- 3: Kegelbasis
- 4: Druckregler
- 5: Mittellängsachse
- 6: Gaseinlass
- 8: Ölauslass
- 10: Stutzen
- 12: Anschlussleitung
- 14: Saugkanal
- 16: Anschlussleitung
- 17: Stutzen
- 18: Anschlussleitung
- 19: Ende
- 20: Ende
- 22: Anschlagschulter
- 24: Ventilsitz
- 26: Umfang
- 28: Gehäuse
- 29: Öffnung
- 30: Ventilkammer
- 31: Längsabschnitt
- 32: Trennwand
- 33: Öffnung
- 34: Rohr
- 36: Stirnseite
- 37: Ringflansch
- 38: Wand
- 40: Leitkanal
- 42: Gasauslass
- 44: Durchbrechung
- 46: Rand
- 48: Feder
- 50: Nut
- 52: Stirnseite
- 54: Membran
- 56: Gehäusedeckel
- 58: Aussparung
- 60: Rastnase
- 62: Öffnung
- 64: Schraubenfeder
- 100: Richtung
- 102: Innenwandung
- 103,104,106,108: Richtung

## Patentansprüche

1. Kurbelgehäuseentlüftungsventil mit integriertem Zyklonabscheider (2) mit folgenden Merkmalen:
Eine Ventilkammer (30) ist an einer Seite von einer Membran (54) und an der gegenüberliegenden Seite von einer Trennwand (32) begrenzt, die die Ventilkammer (30) von dem Zyklonabscheider (2) trennt,
der Zyklonabscheider (2) weist einen an ein Kurbelgehäuse anschließbaren Gaseinlass (6), einen über einen Leitkanal (40) mit der Ventilkammer (30) verbundenen Gasauslass (42) und nahe dem Gasauslass einen an einen Ölrücklauf anschließbaren Ölauslass (8) auf,
ein an seinem einen Ende an eine Unterdruckquelle anschließbarer Saugkanal (14) durchdringt den Zyklonabscheider (2) und ragt mit seinem zu einem Ventilsitz (24) ausgebildeten anderen Ende in die Ventilkammer (30),
der Ventilsitz (24) wirkt mit der in Öffnungsrichtung federbelasteten Membran (54) zusammen.

2. Ventil nach Anspruch 1, **gekennzeichnet durch** einen im wesentlichen hohlkegelförmigen Zyklonabscheider (2), wobei dessen Kegelbasis (3) der Ventilkammer (30) zugewandt ist.

3. Ventil nach Anspruch 2, **dadurch gekennzeichnet, dass** der Saugkanal (14) im wesentlichen koaxial zur Mittellängsachse (5) des Zyklonabscheiders (2) angeordnet ist.

4. Ventil nach einem der vorhergehenden Ansprüche, **dadurch gekennzeichnet, dass** der Saugkanal (14) koaxial innerhalb des Leitkanals (40) angeordnet ist und die Trennwand Durchbrechungen (44) für den Leitkanal aufweist, die mit dem Leitkanal (40) fluidisch verbunden sind.

5. Ventil nach Anspruch 4, **dadurch gekennzeichnet, dass** der Leitkanal (40) von einem Rohr umgrenzt ist, das an seiner der Ventilkammer (30) zugewandten Stirnseite mit der Trennwand verbunden ist.

6. Ventil nach einem der vorhergehenden Ansprüche, **dadurch gekennzeichnet, dass** die Federbelastung der Membran (54) durch eine den Ventilsitz (24) umfassende Schraubenfeder (64) bewerkstelligt ist, die sich an der Trennwand (32) abstützt.

7. Ventil nach einem der vorhergehenden Ansprüche, **dadurch gekennzeichnet, dass** zwischen dem äußeren Rand der Trennwand (32) und dem Ventilgehäuse eine Labyrinthdichtung vorgesehen ist.

## Claims

1. Crankcase ventilation valve having an integrated cyclone separator (2) with the following features:
a valve chamber (30) is delimited at one side by a diaphragm (54) and at the other side by a separating wall (32) which separates the valve chamber (30) from the cyclone separator (2),
the cyclone separator (2) has a gas inlet (6) which can be attached to a crankcase, a gas outlet (42) which can be connected via a guiding duct (40) to the valve chamber (30), and, close to the gas outlet, an oil outlet (8) which can be attached to an oil return line,
a suction duct (14), which can be attached at one end to a vacuum source, extends though the cyclone separator (2) and projects, at its other end which is designed so as to form a valve seat (24), into the valve chamber (30),
the valve seat (24) interacts with the diaphragm (54) which is spring-loaded in the opening direction.

2. Valve according to Claim 1, **characterized by** a substantially hollow conical cyclone separator (2) whose cone base (3) faces towards the valve chamber (30).

3. Valve according to Claim 2, **characterized in that** the suction duct (14) is arranged substantially coaxially with respect to the central longitudinal axis (5) of the cyclone separator (2).

4. Valve according to one of the preceding claims, **characterized in that** the suction duct (14) is arranged coaxially within the guiding duct (40), and the separating wall has apertures (44) for the guiding duct, said apertures being fluidically connected to the guiding duct (40).

5. Valve according to Claim 4, **characterized in that** the guiding duct (40) is enclosed by a tube which is connected, at its end side which faces towards the valve chamber (30), to the separating wall.

6. Valve according to one of the preceding claims, **characterized in that** the spring loading of the diaphragm (54) is effected by a coil spring (64) which surrounds the valve seat (24) and is supported on the separating wall (32).

7. Valve according to one of the preceding claims, **characterized in that** a labyrinth seal is provided between the outer edge of the separating wall (32) and the valve housing.

## Revendications

1. Vanne de réaspiration ayant un séparateur (2) à cyclone intégré comprenant des caractéristiques suivantes : une chambre (30) de vanne est délimitée d'un côté par une menbrane (54) et du côté opposé par une cloison (32) qui sépare la chambre (30) de vanne du séparateur (2) à cyclone,
le séparateur (2) à cyclone a une entrée (6) pour les gaz pouvant se raccorder à un carter, une sortie (42) pour les gaz, communiquant avec la chambre (30) de vanne par un canal (40) de conduite, et près de la sortie pour les gaz une sortie (8) pour de l'huile pouvant se raccorder à un retour d'huile,
un canal (14) d'aspiration pouvant se raccorder à l'une de ses extrémités à une source de dépression, traverse le séparateur (2) à cyclone, et pénètre, par son autre extrémité formée en un siège (40) de vanne, dans la chambre (30) de vanne,
le siège (24) de vanne coopère avec la membrane (54) soumise à l'action d'un ressort dans le sens de l'ouverture.

2. Vanne selon la revendication 1, **caractérisée par** un séparateur (2) à cyclone en forme sensiblement de cône creux, la base (3) du cône étant tournée vers la chambre (30) de vanne.

3. Vanne selon la revendication 2, **caractérisé en ce que** le canal (14) d'aspiration est disposé sensiblement coaxialement à l'axe (5) longitudinal médian du séparateur (2) à cyclone.

4. Vanne selon l'une des revendications précédentes, **caractérisé en ce que** le canal (14) d'aspiration est disposé coaxialement à l'intérieur du canal (40) de conduite et la cloison a des traversées (44) pour le canal de conduite, qui communiquent fluidiquement avec le canal (40) de conduite.

5. Vanne selon la revendication 4, **caractérisée en ce que** le canal (40) de conduite est délimité par un tuyau qui est assemblé à son côté frontal, tourné vers la chambre (30) de vanne, à la cloison.

6. Vanne selon l'une des revendications précédentes **caractérisée en ce que** le fait que la membrane (54) est soumise à l'action du ressort est provoqué par un ressort (64) hélicoïdal entourant le siège (24) de vanne et s'appuyant sur la cloison (32).

7. Vanne selon l'une des revendications précédentes, **caractérisée en ce qu'**un joint à labyrinthe est prévu entre le bord extérieur de la cloison (32) et le carter de vanne.
